# FASCICULE DE BREVET EUROPEEN

(11) **EP 1 835 363 B1**
(45) Date de publication et mention de la délivrance du brevet: **08.05.2013**
(21) Numéro de dépôt: 06005351.9
(22) Date de dépôt: 16.03.2006
(51) Int. Cl.: G04B 19/28

(54) **Pièce d'horlogerie comportant une lunette tournante**
Uhr mit einer umdrehbaren Lunette
Timepiece incorporating a rotary bezel

(43) Date de publication de la demande: 19.09.2007
(73) Titulaire: Richemont International S.A., 1752 Villars-sur-Glâne (CH)
(72) Inventeur: Nydegger, Xavier, 1010 Lausanne (CH); Bole, Frédéric, 25300 Pontarlier (FR)
(74) Mandataire: Micheli, Michel Pierre

(56) Documents cités:
- EP-A- 1 139 185
- EP-A1- 1 139 186
- JP-A- 2000 298 178

## Description

La présente invention a pour objet une pièce d'horlogerie comportant une lunette tournante et plus particulièrement le montage et l'encliquetage de la lunette tournante sur la boîte de la pièce d'horlogerie.

Les systèmes actuels de montage et d'encliquetage d'une lunette tournante sur une boîte de montre comportent généralement une crémaillère disposée entre la lunette et la carrure de la boîte, les dents de cette crémaillère s'étendant suivant une direction parallèle à l'axe de symétrie de la boîte de montre et coopérant avec un cliquet. Ces systèmes ne donnent pas entière satisfaction car ils engendrent un jeu radial entre la lunette et la carrure de la boîte de montre. De plus, la fiabilité du couple de rotation n'est pas optimale.

Le document JP 2000 298 178 montre une pièce d'horlogerie ayant une lunette tournante dotée d'une denture qui coopère avec un organe élastique de type cliquet.

La présente invention a pour but la réalisation d'une pièce d'horlogerie comportant une lunette tournante dans laquelle le montage et l'encliquetage de la lunette tournante sur la boîte de montre permettent une rotation de la lunette avec un jeu minimum sur la boîte et un encliquetage qui permettent de maîtriser le couple de rotation de la lunette.

La présente invention a pour objet une pièce d'horlogerie, notamment une montre bracelet ou de poche, comportant une lunette tournante qui se distingue par les caractéristiques énumérées à la revendication 1.

Le dessin annexé illustre schématiquement et à titre d'exemple une forme d'exécution de la pièce d'horlogerie comportant une lunette tournante selon l'invention.
La figure 1 est une vue de dessus de la montre selon l'invention.
La figure 2 est une coupe selon la ligne E-E de la figure 1.
La figure 3 est une coupe suivant la ligne L-L de la figure 2.
La figure 4 est une vue en perspective d'une bague à cliquet servant au montage de la lunette tournante sur la carrure de la boîte de la montre.
La figure 5 est une vue partielle de dessous de la bague à cliquet illustrée à la figure 4.
La figure 6 est une coupe suivant la ligne B-B de la figure 5.
La figure 7 est une coupe selon la ligne A-A de la figure 4.

La pièce d'horlogerie, selon la présente invention, et dont une forme d'exécution est illustrée au dessin comporte une boîte de montre formée d'une carrure 1 sur laquelle sont fixés un fond 2 et une lunette de fixation 3 d'une glace 4. Cette pièce d'horlogerie comporte encore une lunette tournante 5 montée et encliquetée sur la carrure 1 de la boîte de montre comme décrit dans ce qui suit.

La carrure 1 comporte une extension annulaire supérieure 1 a comportant un filetage intérieur coopérant avec un filetage extérieur que comporte la lunette de fixation 3 de la glace 4. Cette carrure 1 comporte une face annulaire extérieure 1 b entourant cette extension annulaire supérieure 1 a dans laquelle est pratiquée une gorge annulaire 6. La paroi annulaire extérieure de cette gorge annulaire 6 comporte au moins une, trois dans l'exemple illustré, creusures 7.

Une bague dentée 8 comporte une denture intérieure 9 et sa paroi périphérique externe est munie de formations en saillie 10 dont la forme et la position correspondent à la forme et à l'emplacement des creusures 7 de la paroi périphérique interne de la gorge annulaire 6. Le diamètre extérieur de la bague dentée 8 correspond au diamètre extérieur de la gorge 6 de la carrure 1.

Ainsi, en position de service la bague dentée 8 est placée dans la gorge annulaire 6 de la carrure 1, contre sa paroi périphérique extérieure et est positionnée angulairement par rapport à la carrure 1 par les formations en saillie 10 venant se loger dans les creusures 7 de la carrure 1. L'épaisseur radiale de la bague dentée 8 est inférieure à la largeur radiale de la gorge 6 de la carrure 1.

La lunette tournante 5 comporte dans sa face inférieure un logement annulaire 11 dans lequel est fixé par encliquetage une bague à cliquet 12. Cette bague à cliquet 12 est retenue dans le logement annulaire 11 de la lunette tournante 5 par l'interaction des rebords d'encliquetage 11 a, 12a que comportent respectivement le logement 11 et la bague à cliquet 12.

Cette bague à cliquet comporte une jupe inférieure 13 dont le diamètre interne correspond au diamètre de la paroi interne de la gorge 6 de la carrure et une extension supérieure 14. Cette bague à cliquet 12 comporte encore sur sa périphérie un bossage 17 destiné à coopérer lorsque cette bague à cliquet est encliquetée en position de service sur la lunette tournante, avec une rainure que comporte la paroi annulaire interne de la lunette tournante 5. Ainsi, en position encliquetée sur la lunette tournante 5, la bague à cliquet 12 est solidaire en rotation de la lunette tournante 5.

Une fois la bague à cliquet 12 encliquetée sur la lunette tournante 5, on place la lunette tournante au-dessus de la carrure 1, introduit la jupe 13 de la bague à cliquet 12 dans la gorge 6 de la carrure 1 et fixe cet ensemble sur la carrure 1 par encliquetage de l'extension supérieure 14 de la bague à cliquet 12 sur l'extension supérieure annulaire 1 a fixant ainsi axialement l'ensemble lunette tournante 5 - bague à cliquet 12 sur la carrure 1 de la boîte de montre.

La bague à cliquet 12 comporte plusieurs, dans l'ensemble illustré trois lamelles élastiques 15. Ces lamelles élastiques sont coulées, moulées dans la masse de la bague à cliquet 12 et leurs extrémités libres s'étendent dans des évidements 16 que comporte la jupe 13 de la bague à cliquet. L'extrémité libre de chaque lamelle élastique 15 présente une forme adaptée à coopérer avec les dents de la denture 9 de la bague dentée 8 permettant ainsi d'indexer la lunette tournante 5 sur la carrure 1.

Grâce à la conception de l'assemblage de la lunette tournante 5 sur la carrure 1 on limite au maximum les jeux radiaux des lamelles 15 au nombre de trois ou plus agissant radialement par leur élasticité contre les dents 9 de la bague dentée 8 ce qui réduit encore les jeux radiaux et permet de contrôler très précisément le couple nécessaire à la rotation de la lunette tournante. Le nombre de pièces est limité et le montage de la lunette tournante sur la carrure est très aisé.

## Revendications

1. Pièce d'horlogerie, notamment montre bracelet ou montre de poche, comportant une boîte de montre sur laquelle est pivotée une lunette tournante (5) et une bague dentée (8) présentant une denture intérieure (9) et étant logée dans une gorge (6) d'une carrure (1) de la boîte de montre, cette bague dentée (8) étant angulairement solidaire de la carre (1) : une bague à cliquet (12) étant agencée pour être encliquetée dans la lunette tournante (5), ladite bague à cliquet étant angulairement solidaire de la lunette tournante (5) dans sa position de service; l'ensemble lunette tournante (5) et bague à cliquet (12) étant agencé pour être encliqueté sur la carrure pour solidariser axialement la lunette tournante (5) sur la boîte de montre; cette bague à cliquet (12) comportant jupe annulaire (13) s'étendant dans ladite gorge (6) de la carrure (1) et portant au moins une lamelle ressort (15) déplaçable radialement par son élasticité propre contre la denture (9) de la bague dentée (8) et présentant une forme adaptée à coopérer avec ladite denture (9) afin d'indexer la lunette tournante (5) sur la carrure (1).

2. Pièce d'horlogerie selon la revendication 1, **caractérisée par le fait que** la lunette tournante (5) est agencée pour être pivotée sur la carrure (1) par l'intermédiaire de la bague à cliquet (12) dont la surface cylindrique intérieure présente un diamètre correspondant au diamètre de la paroi latérale intérieure de la gorge (6) de la carrure (1).

3. Pièce d'horlogerie selon la revendication 2, **caractérisée par le fait que** la bague à cliquet (12) comporte une extension supérieure (14) encliquetée sur une extension cylindrique supérieure de la carrure (1) pour solidariser axialement la lunette tournante (5) sur la boîte de montre.

4. Pièce d'horlogerie selon la revendication 1, 2 ou 3, **caractérisée par le fait que** la bague à cliquet (12) comporte trois lamelles ressort (15) disposées symétriquement par rapport à l'axe de symétrie de la bague à cliquet (12), l'extrémité libre de chacune de ces lamelles ressort (15) coopérant avec la denture (9) de la bague dentée (8).

5. Pièce d'horlogerie selon l'une des revendications précédentes, **caractérisée par le fait que** chaque lamelle ressort (15) est partiellement moulée dans la bague à cliquet (12) et s'étend dans un évidement (16) que comporte la jupe inférieure (13) de la bague à cliquet (12).

## Patentansprüche

1. Uhr, insbesondere Armbanduhr oder Taschenuhr, die ein Uhrgehäuse, auf dem eine drehbare Lünette (5) drehbar gelagert ist, und einen Zahnring (8) umfasst, der eine Innenverzahnung (9) aufweist, und in eine Kehle (6) eines Mittelteils (1) des Uhrgehäuses eingesetzt ist, wobei dieser Zahnring (8) winklig fest mit dem Mittelteil (1) verbunden ist; wobei ein Ring mit Sperrkegel (12) gestaltet ist, um in der drehbaren Lünette (5) gesperrt zu werden, wobei der Ring mit Sperrkegel in seiner Betriebsstellung winklig fest mit der drehbaren Lünette (5) verbunden ist; wobei die Baugruppe aus drehbarer Lünette (5) und Ring mit Sperrkegel (12) gestaltet ist, um auf dem Mittelteil gesperrt zu sein, um die drehbare Lünette (5) axial fest auf dem Uhrgehäuse zu verbinden; wobei dieser Ring mit Sperrkegel (12) einen ringförmigen Mantel (13) umfasst, der sich in der Kehle (6) des Mittelteils (1) erstreckt und mindestens eine Federlamelle (15) trägt, die durch ihre eigene Federkraft radial gegen die Verzahnung (9) des Zahnrings (8) versetzbar ist und eine Form aufweist, die angepasst ist, um mit der Verzahnung (9) zusammenzuwirken, um die drehbare Lünette (5) auf dem Mittelteil (1) zu indizieren.

2. Uhr nach Anspruch 1, **dadurch gekennzeichnet, dass** die drehbare Lünette (5) gestaltet ist, um über den Ring mit Sperrkegel (12), dessen zylindrische Innenfläche einen Durchmesser aufweist, der dem Durchmesser der seitlichen Innenwand der Kehle (6) des Mittelteils (1) entspricht, drehbar auf dem Mittelteil (1) gelagert zu sein.

3. Uhr nach Anspruch 2, **dadurch gekennzeichnet, dass** der Ring mit Sperrkegel (12) eine obere Erweiterung (14) umfasst, die auf einer zylindrischen oberen Erweiterung des Mittelteils (1) gesperrt ist, um die drehbare Lünette (5) axial fest auf dem Uhrgehäuse zu befestigen.

4. Uhr nach Anspruch 1, 2 oder 3, **dadurch gekennzeichnet, dass** der Ring mit Sperrkegel (12) drei Federlamellen (15) umfasst, die symmetrisch zur Symmetrieachse des Rings mit Sperrkegel (12) angeordnet sind, wobei das freie Ende von jeder dieser Federlamellen (15) mit der Verzahnung (9) des Zahnrings (8) zusammenwirkt.

5. Uhr nach einem der vorhergehenden Ansprüche, **dadurch gekennzeichnet, dass** die Federlamelle (15) teilweise in dem Ring mit Sperrkegel (12) gegossen ist und sich in einer Aushöhlung (16) erstreckt, die der untere Mantel (13) des Rings mit Sperrkegel (12) umfasst.

## Claims

1. A timepiece, in particular a bracelet watch or pocket watch, including a watch case on which a rotary bezel (5) is pivoted and a toothed ring (8) having an inner toothing (9) and being housed in a groove (6) of a middle (1) of the watch case, said toothed ring (8) being angularly secured to the middle (1); a pawl ring (12) being arranged to be snapped into the rotary bezel (5), said pawl ring being angularly secured to the rotary bezel (5) in its usage position; the rotary bezel (5) and pawl ring (12) assembly being arranged to be snapped on the middle to secure the rotary bezel (5) axially on the watch case; said pawl ring (12) including an annular skirt (13) extending in said groove (6) of the middle (1) and bearing at least one strip spring (15) radially movable through its own elasticity against the toothing (9) of the toothed ring (8) and having a shape adapted to cooperate with said toothing (9) so as to index the rotary bezel (5) on the middle (1).

2. The timepiece according to claim 1, **characterized in that** the rotary bezel (5) is arranged to be pivoted on the middle (1) by means of the pawl ring (12), the inner cylindrical surface of which has a diameter corresponding to the diameter of the inner side wall of the groove (6) of the middle (1).

3. The timepiece according to claim 2, **characterized in that** the pawl ring (12) has an upper extension (14) snapped on an upper cylindrical extension of the middle (1) to secure the rotary bezel (5) axially on the watch case.

4. The timepiece according to claim 1, 2 or 3, **characterized in that** the pawl ring (12) has three strip springs (15) arranged symmetrically relative to the axis of symmetry of the pawl ring (12), the free end of each of said strip springs (15) cooperating with the toothing (9) of the toothed ring (8).

5. The timepiece according to one of the preceding claims, **characterized in that** each strip spring (15) is partially molded in the pawl ring (12) and extends in a recess (16) included in the lower skirt (13) of the pawl ring (12).
